# FASCICULE DE BREVET EUROPEEN

(11) **EP 0 301 972 B1**
(45) Date de publication et mention de la délivrance du brevet: **02.10.1991**
(21) Numéro de dépôt: 88401972.0
(22) Date de dépôt: 29.07.1988
(51) Int. Cl.: B21F 1/00

(54) **Machine de pliage de fil et son procédé de pilotage**
Drahtbiegemaschine und Verfahren zu ihrer Steuerung
Wire bending machine and method of its control

(30) Priorité: 31.07.1987 FR 8711088
(43) Date de publication de la demande: 01.02.1989
(73) Titulaire: LATOUR & FILS, F-08450 Raucourt (FR)
(72) Inventeur: Latour, Yves, Haraucourt, 08450 Raucourt (FR)
(74) Mandataire: Gérardin, Robert Jean René

(56) Documents cités:
- GB-A- 2 051 625
- GB-A- 2 181 679
- US-A- 2 869 591
- PATENT ABSTRACTS OF JAPAN, vol. 8, no. 274 (M-345)[1711], 14 décembre 1984; & JP-A-59 144 542 (ITAYA SEISAKUSHO K.K.) 18-08-1984

## Description

La présente invention a pour objet une machine automatique à plier le fil.

De telles machines utilisent du fil métallique qui est plié suivant des courbes, des angles, des plans différents, de façon à obtenir un profil particulier. Le moyen de pliage connu est du type mécanique. Il est constitué d'outils montés sur une plaque elle-même fixée sur la machine, ces outils étant reliés directement à des tirants ou indirectement en interposant des coulisseaux. La forme des outils et les mouvements dans leurs orientations et amplitudes correspondent au profil particulier à obtenir. Ces mouvements sont obtenus grâce à des cames entraînées par un arbre rotatif commun.

Pour chaque profil, il convient de changer les cames et d'effectuer les réglages ce qui pour des séries courtes posent de gros problèmes de temps car les temps de changement d'outils deviennent prépondérants vis à vis des temps de fabrication.

Aussi, il a été proposé de supprimer les cames en plaçant un moyen actif en bout de chaque coulisseau. Les cames sont supprimées et avec elles, tous les réglages et problèmes de fabrication. Les temps de changement d'outillage sont diminués de façon importante mais restent néanmoins trop élevés.

D'autre part, cette conception prévoit l'utilisation de vérins hydrauliques asservis et pilotés par une commande programmable, mouvement après mouvement en successif.

Ces vérins sont fixés directement sur la plaque d'outillage et doivent donc être démontés simultanément au retrait de la plaque lors de chaque changement d'outillage car en effet, il est dans ce cas possible de remplacer une plaque par une autre préparée à l'avance.

Il subsiste néanmoins le problème des connections hydrauliques à l'alimentation centrale qui reste toujours délicat. On comprend également que de tels dispositifs hydrauliques sont d'un prix de revient élevé et qu'il en faut au moins deux jeux: c'est la condition siné qua non pour que les temps de changement d'outillage soient diminués dans les proportions prévues.

Cette conception utilisant un montage des moyens actifs sur la plaque d'outillage présente d'autres inconvénients, tel que celui dû à l'encombrement de l'ensemble des moyens actifs sur la plaque ainsi qu'à la distance minimum entre deux outils à cause de l'encombrement de chacun des moyens actifs eux-mêmes.

On connaît déjà une machine à plier le fil correspondant au préambule de la revendication 1 (Brevet des Etats Unis d'Amérique **US-A-2.869.591**). Les dispositifs de pliage du fil dont cette machine est équipée sont autonomes, puisque le système d'actionnement de chaque outil est mû par un vérin hydraulique fixé directement sur la plaque d'outillage. Avec une telle disposition, les adaptations à de nouveaux profils exigent un temps encore trop important, malgré la souplesse apportée par l'indépendance fonctionnelle des dispositifs et les possibilités de contrôle à distance qui en découlent.

La présente invention pallie ces inconvénients et propose une machine à plier le fil comprenant des moyens actifs, une table de travail, une plaque d'outillage, des tirants et des outils, dont les moyens actifs autonomes, indépendants et solidarisés à la table de travail actionnent des leviers reliés par des tirants aux outils montés sur la plaque d'outillage caractérisée en ce que les moyens actifs sont montés sur un moyen de translation commun par l'intermédiaire d'un moyen débrayable en ce que lesdits moyens actifs sont mûs par des moteurs électriques sans balai entraînant une vis à billes, et en ce que les leviers d'actionnement des outils sont reliés aux tirants par l'une de leurs extrémités par des connections aux vis à billes, par l'autre extrémité et aux moyens actifs par l'intermédiaire d'un pivot.

Le moyen de translation commun des moyens actifs est une vis tournante entraînée par un moteur; les moyens débrayables étant des demi-écrous en prise sur cette même vis.

Les moyens actifs sont, en position d'attente, toujours fixés à la table de travail.

L'invention propose, en outre, un procédé de pilotage de la machine à plier le fil selon les revendications 1 à 3, qui consiste à introduire, dans l'unité de traitement d'un automate programmable, les coordonnées initiales des points de positionnement des outils, les uns par rapport aux autres; à mémoriser la position initiale et la vitesse de déplacement des moyens actifs et à déterminer, en conséquence, les points de démarrage des moteurs et le déplacement des points de positionnement des outils, de façon à faire travailler ceux-ci par anticipation et en recouvrement.

Ce procédé prend en compte le temps d'approche du système pour déterminer les points réels de démarrage des moteurs.

Le calcul des déplacements des points de positionnement des outils tient compte des modifications des caractéristiques fonctionnelles des moyens actifs et/ou des coordonnées des points de positionnement initiaux des outils.

Les débuts et les fins d'amenage coïncident avec les débuts et les fins de cycle.

Les avantages qui découlent des résultats obtenus par la mise en oeuvre des caractéristiques de l'invention sont significatifs car on prévoit un changement d'outillage, réglages compris en 2 à 3 heures au lieu de 24 heures. L'investissement en pièce est faible car les outillages restent classiques et les moyens actifs ne sont nécessaires qu'en un seul exemplaire puisque qu'ils restent en place sur la table de travail. Les cames sont supprimées ainsi que les inconvénients qui leurs étaient attribués. Le changement d'un moyen actif tombé en panne est très rapide et simple.

Quant au réglage de la position de ces moyens actifs, il peut être automatique et obtenu par l'unité programmable sans intervention d'un personnel spécialisé.

Le procédé permet également de travailler en temps masqué, et permet des modifications simples de la programmation.

L'invention va maintenant être décrite en détail suivant un mode de réalisation particulier qui ne saurait être considère comme limitatif, au regard des figures annexées qui représentent:
― figure 1: schéma en perspective de la table de travail munie d'une plaque d'outillage,
― figure 2: vue de face de la machine selon l'invention,
― figure 3: vue en coupe transversale de la machine munie de deux tables de travail,
― figure 4: détail du moyen actif et de son démultiplicateur d'effort,
― figure 5: schéma d'un outillage et des déplacements,
― figure 6: graphe des déplacements et points de programmation.

Sur la figure 1, on voit la table de travail **1** constituée d'une face avant inférieure **10**, d'une face avant supérieure **11** et une face horizontale **12** perpendiculaire à la face avant. Sur cette face avant, on vient fixer de façon amovible la plaque d'outillage **2**. Celle-ci est constituée de la plaque proprement dite **20** et des outils **21, 22, 23, 24, 25**.

Les coulisseaux ne sont pas détaillés car ils correspondent à ceux de l'art antérieur. Ces outils sont reliés par des tirants tels que **30, 31, 32, 33** à des couplages **40, 41, 42, 43**.

Ces couplages à ouverture rapide sont solidaires de l'extrémité des leviers **50, 51, 52, 53**. Ces leviers correspondent à des moyens actifs **60, 61, 62, 63** qui seront détaillés ultérieurement mais leurs mouvements sont, dans tous les cas, alternatifs et dans un plan vertical perpendiculaire à la face avant. Chaque moyen actif est muni d'un moteur électrique **70**, sans balai.

Par ailleurs, chaque moyen actif est également porteur d'un moyen de guidage débrayable **80, 81,** représenté en prise en **80** et débrayé en **81**. Il peut s'agir d'un écrou en deux demi-écrous associé à un mécanisme d'ouverture et de fermeture.

Ces écrous viennent en prise sur une vis **45** parallèle à la plaque **12**, l'extrémité de cette vis étant entraînée en rotation par un moteur **46**, solidaire de cette plaque **12**.

Cette plaque se complète par des systèmes de blocage de chacun des moteurs par rapport à la plaque **12**. Bien qu'à la portée de l'homme de l'art, l'invention propose un serrage hydraulique par pince dans une glissière. (non représenté)

A la figure **4**, on a représenté un moyen actif **60** dans le détail suivant un mode de réalisation.

Le moteur électrique **70** du type sans balai est couplé par son axe **710** d'entraînement à une vis à billes **711** tournant dans un palier **712** solidaire de la structure **714**. Le manchon d'accouplement étant référencé **713**.

Le levier **50** est de forme courbe et les deux branches sont orientées dans deux directions voisines de **90°** l'une de l'autre. Au point d'intersection, il est prévu un axe de rotation **510** autour duquel peut pivoter le levier. L'une de ses extrémités **511** est solidaire d'un écrou à billes **512** monté sur la vis **711**, cette solidarisation étant de façon préférentielle un étrier articulé.

L'autre extrémité du levier **513** comporte un moyen de couplage **40** du type étrier plus goupille (non représentée).

A la figure 2, on voit la machine selon l'invention dans laquelle on trouve une première table de travail telle que **1** mais également une table de travail inférieure **7** avec ses moyens actifs associés **3**.

La plaque d'outillage n'est pas représentée et de façon connue, la face avant inférieure 10 de la table de travail est munie de rainures permettant la fixation des plaques d'outillage.

Les moyens d'amenage et de dressage sont référencés respectivement **101** et **100**. Un organe de sécurité **102** est disposé à l'avant de la machine. Sur la coupe de la figure **3**, une troisième série de moyens actifs **4** permet l'éjection des produits par un déplacement du levier **5** dans une direction perpendiculaire au plan de la face avant.

Le procédé de pilotage de la machine et son fonctionnement vont maintenant être décrits en relation avec les figures **5** et **6**.

Sur la figure **5**, on a représenté une forme **90** autour de laquelle on plie le fil **97** grâce à des outils. Ceux-ci sont au nombre de **cinq**: un outil central **91**, un outil supérieur **92**, un outil latéral **93**, un outil inférieur **94**, un outil d'éjection **95**.

De plus, l'outillage est complété par un couteau **96** et des dispositifs (non figurés) correspondant à la détection des début et fin d'amenage respectivement **DA** et **FA**.

Le fonctionnement classique est donc le suivant pour chacun des outils.

L'outil central vient bloquer le fil après la **FA**, l'outil supérieur **92** peut alors être abaissé pour plier deux angles, puis l'outil latéral **93** est actionné pour poursuivre ce pliage et amorcer deux pliages inférieurs qui seront alors terminés par l'outil inférieur **94**, enfin l'outil d'éjection **95** assure l'évacuation du produit hors de la forme **90**. On comprend que les étapes successives sont pénalisantes en temps.

Aussi, le procédé selon l'invention propose de déclencher les étapes par anticipation et en recouvrement, de façon à améliorer les temps d'exécution, ceci grâce au dispositif proposé permettant l'indépendance de fonctionnement de chaque organe actif avec un pilotage central par une unité de traitement.

Dans le diagramme de la figure **6**, on distingue les différents mouvements des outils qui sont positionnés les uns par rapport aux autres par les points **a - p**. **a** correspond à la fin d'amenage du fil et l'on considère que l'outil central **91** ne doit avoir qu'une distance à parcourir très faible qui l'amènera de la position **II** à la position **III** de blocage. Ce déplacement est représenté par le parcours b à c sur la courbe correspondante.

Dans ce cas, **c** est le point butée ce qui correspond au déplacement maximum de l'outil central **91**, il y a donc un déplacement nul après le point **c** ce qui correspond à la partie de courbe de pente nulle.

Pour arriver au point **b**, l'outil aura dû préalablement se déplacer de la position **I** à la position **II**, compte-tenu de la position initiale de l'outil, de la vitesse de déplacement de l'outil, elle-même dépendante des caractéristiques connues de l'organe actif, il est aisé pour l'unité de traitement de déterminer le point **D1** de début du déplacement de l'outil et compte-tenu de l'inertie éventuelle du système, il y aura lieu d'adapter **D1** qui correspondra en temps réel à **D**′**1**.

Le point **c** étant atteint, on peut alors faire passer l'outil supérieur **92** de la position **II** à la position **III**, c'est-à-dire sur la courbe correspondante du point **d** à **e**. En position **III**, l'outil supérieur **92** a amorcé le pliage qui est suffisant pour que l'on puisse déclencher l'outil latéral **93** mais il reste néanmoins un déplacement supplémentaire de l'outil supérieur **92** afin d'effectuer la totalité du pliage qui lui incombe, ce qui explique la portion de courbe supplémentaire avant d'atteindre le plateau de maintien en position butée. Les points **D2** et **D1** sont déterminés de la même façon que **D′2** et **D′1**, l'unité de traitement ayant en mémoire la position initiale de l'outil, sa vitesse de déplacement, l'inertie du système.

Le point **f** correspond à la position de l'outil latéral **93** en position **II** dans laquelle l'extrémité du fil peut encore passer devant l'outil. Il passe ensuite à la position **III** correspondant au point **g** dans laquelle il amorce suffisamment le pliage pour permettre l'intervention de l'outil inférieur **94**.

Néanmoins, il reste à l'outil latéral **93** un déplacement en position **IV** pour parfaire le pliage avant d'atteindre la position butée correspondant au plateau. L'unité de traitement détermine **D3** et **D′3** comme **D1** et **D′1**.

Le point **h** correspond à la position **II** de l'outil inférieur **94** et le point **i** correspond à la position **III** de ce même outil.

L'unité de traitement détermine alors **D4** et **D′4**. Au point **i**, l'outil inférieur **94** est en butée et le pliage sur la forme est totalement terminé. L'outil inférieur **94** ne reste pas en butée et il est immédiatement ramené en position initiale, représenté de façon symétrique sur la courbe correspondante.

A l'instant correspondant au point **i**, les outils latéral **93** et supérieur **92** reviennent en position initiale mais il faut avoir dégagé l'outil supérieur **92** de la position **IV** à la position **III** avant de ramener l'outil central **91** ce qui explique la portion **j** à **k**. Dès que l'outil central **91** a effectué le déplacement **l** à **m**, c'est-à-dire de la position **III** à la position **II**, l'outil d'éjection **95** éjecte le produit fini dans la phase représentée **n** à **o** sur la courbe.

Dès que l'outil d'éjection **95** a suffisamment dégagé la forme **90**, le **DA** est amorcé, tandis que l'outil d'éjection **95** poursuit son déplacement jusqu'en butée de façon à évacuer totalement le produit, puis il revient en position initiale.

Ainsi, le fil a pu être avancé d'une certaine longueur **L** correspondant au temps **t** multiplié par la vitesse d'amenage.

On comprend immédiatement les avantages de procéder à l'introduction des seuls points de positionnement pour chaque type de produits dans l'unité de traitement, celle-ci ayant en mémoire les caractéristiques de chaque organe actif. Le temps de chargement d'outillage obtenu à l'aide du dispositif proposé par l'invention n'est pas pénalisé par le temps de programmation.

De plus, il est possible de modifier un des moyens actifs dans ses caractéristiques sans avoir besoin de reprogrammer l'ensemble.

Ainsi, si la vitesse d'un des moyens actifs est modifiée, l'unité de traitement à réception de l'information déplacera le point de départ.

Si la vitesse diminue, la pente diminue, le point de départ sera antérieur. Les déclenchements ultérieurs seront décalés proportionnellement de façon que les points de positionnement soient respectés, c'est-à-dire que les positions respectives des outils soient conformes à la séquence de pliage. Les début et fin d'amenage constituent les début et fin de cycle.

## Revendications

1. Machine à plier le fil comprenant des moyens actifs (**60, 61, 62, 63**) une table de travail (**1**), une plaque d'outillage (**20**), des tirants et des outils (**21-25**), dont les moyens actifs (**60-63**) autonomes, indépendants et solidarisés à la face horizontale (**12**) de la table de travail (**11**), actionnent des leviers (**50-53**) reliés par des tirants aux outils montés sur la plaque d'outillage (**20**) caractérisée en ce que les moyens actifs (**60-63**) sont montés sur un moyen de translation commun par l'intermédiaire d'un moyen débrayable, en ce que lesdits moyens actifs (**60-63**) sont mûs par des moteurs électriques sans balai **(70**) entraînant une vis à billes (**711, 512**), et en ce que les leviers (**50-53**) d'actionnement des outils (**21-25**) sont reliés aux tirants (**30-33**) par l'une de leurs extrémités (**513**) par des connections (**40-43**), aux vis à billes (**711, 512**) par l'autre extrémité (**511**) et aux moyens actifs par l'intermédiaire d'un axe (**510**).

2. Machine selon la revendication 1, caractérisée en ce que le moyen de translation commun (**45**) des moyens actifs (**60-63**) est une vis tournante (**45**) entraînée par un moteur (**46**); les moyens débrayables (**80-87**) étant des demi-écrous en prise sur cette même vis.

3. Machine selon la revendication 1, caractérisée en ce que les moyens actifs (**60-63**) sont, en position d'attente, toujours fixés à la table de travail (**1**).

4. Procédé de pilotage de la machine à plier le fil selon les revendications 1 à 3, caractérisé en ce qu'il consiste à introduire, dans une unité de traitement, à calculateur, les coordonnées initiales des points de positionnement (**a-p**) des outils, les uns par rapport aux autres, à mémoriser la position initiale et la vitesse de déplacement des moyens actifs (**60-63**) et à déterminer, en conséquence, les points de démarrage (**D1-D5**) des moteurs (**70**) et le déplacement des points de positionnement des outils, de façon à faire travailler ceux-ci par anticipation et en recouvrement.

5. Procédé selon la revendication 4, caractérisé en ce que l'on prend en compte le temps d'approche du système pour déterminer les points réels de démarrage (**D′1**-**D′5**) des moteurs (**70**).

6. Procédé selon la revendication 4, caractérisé en ce que le calcul des déplacements des points de positionnement des outils tient compte des modifications des caractéristiques fonctionnelles des moyens actifs (**60-63**) et/ou des coordonnées des points de positionnement initiaux (**a-p**) des outils.

7. Procédé selon l'une quelconque des revendications 4 à 6, caractérisé en ce que les débuts et les fins d'amenage coïncident avec les débuts et les fins de cycle.

## Patentansprüche

1. Drahtbiegemaschine, umfassend Funktionselemente (60, 61, 62, 63), einen Arbeitstisch (1), einen Werkzeugwagen (20), Spannstangen und Werkzeuge (21-25), wobei die selb-ständigen, unabhängigen und gemeinsam auf der waagrechten Oberseite (12) des Arbeitstisches (1) angebrachten Funktionselemente (60-63) durch Spannstangen mit den auf dem Werkzeugwagen (20) montierten Werkzeugen verbundene Hebel (50-53) betätigen, **dadurch gekennzeichnet**, daß die Funktionselemente (60-63) mittels eines auskuppelbaren Elementes auf einer gemeinsammen Translationseinrichtung montiert sind, daß die Funktionselemente (60-63) durch Elektromotoren ohne Bürsten (70) angetrieben werden, die eine Kugelumlaufspindel (711, 512) antreiben, und daß die zur Betätigung der Werkzeuge (21-25) bestimmten Hebel (50-53) durch Verbindungseinrichtungen (40-43) an einem ihrer Enden (513) mit Spannstangen (30-33) und über das andere Ende (511) mit den Kugelumlaufspindeln (711, 512) verbunden sind und mit den Funktionselementen mittels einer Achse (510) verbunden sind.

2. Maschine nach Anspruch 1, **dadurch gekennzeichnet**, daß die gemeinsame Translationseinrichtung (45) der Funktionselemente (60-63) eine von einem Motor (46) angetriebene Spindel (45) ist und daß die auskuppelbaren Elemente (80-87) von Halbmuttern gebildet sind, die mit dierser Spindel in Eingriff sind.

3. Maschine nach Anspruch 1, **dadurch gekennzeichnet**, daß die Funktionselemente (60-63) in der Bereitschaftsstellung stets auf dem Arbeitstisch (1) befestigt sind.

4. Verfahren zur Steuerung der Drahtbiegemaschine nach den Ansprüchen 1 bis 3, **dadurch gekennzeichnet**, daß die es darin besteht, in ein Steuerwerk mit Rechner die Ausgangskoordinaten der Positionspunkte (a-p) der Werkzeuge in bezug zueinander einzugeben, die Ausgangsposition und die Verschiebungsgeschwindigkeit der Funktionselemente (60-63) zu speichern und in Abhängigkeit davon die Startpunkte (D1-D5) der Motoren (70) und die Verschiebung der Positionspunkte der Werkzeuge entsprechend festzulegen, so daß deren Einsatz im voraus und zeitlich überschneidend ausgelöst wird.

5. Verfahren nach Anspruch 4, **dadurch gekennzeichnet**, daß die Vorschubzeit des Systems berücksichtigt wird, um die wirklichen Startpunkte (D′1-D′5) der Motoren (70) festzulegen.

6. Verfahren nach Anspruch 4, **dadurch gekennzeichnet**, daß bei der Berechnung der Verschiebung der Werkzeug-Positionspunkte Veränderungen der Betriebsdaten der Funktionselemente (60-63) und/oder der Koordinaten der Ausgangspositionspunkte (a-p) der Werkzeuge berücksichtigt werden.

7. Verfahren nach einem der Ansprüche 4 bis 6, **dadurch gekennzeichnet**, daß Anfang und Ende der Zuführung mit dem Anfang und dem Ende des Arbeitstaktes zusammenfallen.

## Claims

1. Wire-bending machine comprising active means (60, 61, 62, 63), a working table (1), a tool plate (20), tie rods and tools (21-25), the active means (60-63) of which, which are self-contained, independent and integrally connected to the horizontal face (12) of the working table (1), actuate levers (50-53) which are connected by tie rods to the tools mounted on the tool plate (20), characterised in that the active means (60-63) are mounted on a means for common translational movement via a disengageable means, in that the said active means (60-63) are moved by brushless electric motors (70) driving a ballscrew (711, 512), and in that the levers (50-53) for actuating the tools (21-25) are connected to the tie rods (30-33) at one of their ends (513) by connections (40-43), to the ballscrews (711, 512) at the other end (511), and to the active means via a pivot pin (510).

2. Machine according to Claim 1, characterised in that the means (45) for common translational movement of the active means (60-63) is a rotating screw (45) driven by a motor (46); the disengageable means (80-87) being half-nuts engaged on this same screw.

3. Machine according to Claim 1, characterised in that the active means (60-63) are, in the standby position, always fixed to the working table (1).

4. Method for controlling the wire-bending machine according to Claims 1 to 3, characterised in that it consists in inputting, into a processing unit with a calculator, the initial co-ordinates of the positioning points (a-p) of the tools relative to one another, in memorising the initial position and the speed of displacement of the active means (60-63) and in consequently determining the start-up points (D1-D5) of the motors (70) and the displacement of the positioning points of the tools, in order to operate the latter in an anticipatory and overlapping manner.

5. Method according to Claim 4, characterised in that the response time of the system is taken into account in order to determine the actual start-up points (D′1-D′5) of the motors (70).

6. Method according to Claim 4, characterised in that the calculation of the displacements of the positioning points of the tools takes into account the modifications in the functional properties of the active means (60-63) and/or in the co-ordinates of the initial positioning points (a-p) of the tools.

7. Method according to any one of Claims 4 to 6, characterised in that the supplying begins and ends at the same time as a cycle begins and ends.
